# EUROPÄISCHE PATENTSCHRIFT

(11) **EP 0 679 860 B1**
(45) Veröffentlichungstag und Bekanntmachung des Hinweises auf die Patenterteilung: **15.03.2000**
(21) Anmeldenummer: 95106002.9
(22) Anmeldetag: 21.04.1995
(51) Int. Cl.: F42B 4/06, F42B 4/00

(54) **Signalmittel, insbesondere Signalrakete**
Signalling device, in particular a signal rocket
Dispositif de signalisation, en particulier roquette de signalisation

(30) Priorität: 28.04.1994 DE 9407053 U
(43) Veröffentlichungstag der Anmeldung: 02.11.1995
(73) Patentinhaber: COMET GmbH Pyrotechnik-Apparatebau, D-27574 Bremerhaven (DE)
(72) Erfinder: Zahn, Arthur, D-27619 Schiffdorf (DE); Foehn, Eckart, D-27619 Geestenseth (DE)
(74) Vertreter: Möller, Friedrich, Dipl.-Ing.

(56) Entgegenhaltungen:
- EP-A- 0 277 275
- DE-A- 2 543 935
- DE-A- 3 902 381
- DE-B- 1 280 096
- GB-A- 461 253
- US-A- 2 032 357
- US-A- 2 918 003
- US-A- 3 127 837

## Beschreibung

Die Erfindung betrifft ein Signalmittel, insbesondere eine Signalrakete.

Pyrotechnische Signalmittel dienen vor allem in der Luft- und Seefahrt dazu, Dritte auf akute Notfälle und sich anbahnende Gefahrensituationen aufmerksam zu machen. Hierzu werden zum einen Signalraketen, die üblicherweise aus der Hand abgefeuert werden, und zum anderen Signalpatronen, welche aus einer geeigneten Signalpistole abfeuerbar sind, verwendet. Derartige Signalmittel werden auch als pyrotechnische Beleuchtungsmittel zur Flughafen-Vorfeldbeleuchtung bzw. zur Beleuchtung bei Such- und Rettungsaktionen in der Nacht verwendet.

Das Abfeuern des Signals erfolgt aus einem Außenrohr heraus, in dem das Signal untergebracht ist. Das Signal tritt nach dem Zünden aus dem Außenrohr heraus, und zwar durch eine mit einem absprengbaren Verschluß versehene Stirnseite des Außenrohrs, der dabei vom Signal entfernt wird.

Bei der Erfindung geht es um eine praxisgerechte Ausbildung des Verschlusses an der oberen Stirnseite des Außenrohrs, der im wesentlichen zwei Forderungen gerecht werden muß. Zum einen soll der Verschluß mechanischen Beanspruchungen der Signalrakete, insbesondere einem Fall auf die obere Stirnseite, standhalten, und zwar ohne daß dabei bereits das ungezündete Signal aus dem Außenrohr herausrutschen kann. Zum anderen soll nach dem Zünden der Rakete das Signal mit möglichst geringem Widerstand aus der Stirnseite des Außenrohrs heraustreten können, also der Verschluß leicht absprengbar sein, damit der Rückstoß so gering wie möglich ist.

Es sind Signalmittel bekannt, bei denen ein Verschluß der oberen, der dem Signal zugeordneten Stirnseite des Außenrohrs durch eine oder mehrere Scheiben erfolgt. So ist z.B. in der EP 0 277 275 B1 eine gattungsgemäße Signalrakete offenbart, bei der mehrere Einzelteile, nämlich eine Abdeckscheibe in Verbindung mit einer gebogen ausgebildeten Auffangscheibe, einen funktionsgerechten Verschluß der oberen Stirnseite des Außenrohrs bilden. Diese Ausgestaltung entspricht zwar den unter mechanischen und zündtechnischen Gesichtspunkten an das Signalmittel gestellten Anforderungen, sie ist jedoch in fertigungtechnischer Hinsicht ungünstig. Derartig ausgebildete Signalmittel lassen sich nur mit großem Aufwand montieren.

Aus der DE 39 02 381 A1 ist eine Feuerwerksrakete bekannt, die über einen Hüllkörper (Raketenkörper) verfügt, dessen unterer und oberer Teil durch eine faltenbalgähnlich ausgebildete Sollbruchnaht verbunden sind. Die Wandstärke des Hüllkörpers ist überall etwa gleich, und zwar auch im Bereich der faltenbalgähnlichen Sollbruchnaht. Das führt dazu, daß das Absprengen des Kopfs des Hüllkörpers vom übrigen (unteren) Teil desselben nicht erleichtert wird, was bei Feuerwerksraketen deshalb nicht erforderlich ist, weil diese im Gegensatz zu Signalraketen nicht aus der Hand abgeschossen werden und dadurch es auf einen geringen Rückstoß überhaupt nicht ankommt.

Ausgehend hiervon liegt der Erfindung die Aufgabe zugrunde, ein Signalmittel zu schaffen, das einen zuverlässigen und funktionsgerechten Verschluß aufweist, der eine einfache Fertigung gewährleistet.

Zur Lösung dieser Aufgabe weist das erfindungsgemäße Signalmittel die Merkmale des Anspruchs 1 auf. Durch die einstückige Ausbildung von Außenrohr und Abdeckung wird die Herstellung des Signalmittels vereinfacht. Insbesondere entfällt die Montage der bisher üblichen, getrennten Abdeckung.

Die Einschnürung bewirkt bei Krafteinwirkung auf die Abdeckung entgegengesetzt zur Richtung des Raketenabschusses, z.B. bei einem Fall auf die verschlossene Stirnseite der Signalrakete, daß die Abdeckung gezielt in begrenztem Umfange nur im elastischen Bereich verformt wird. Ein Lösen der Abdeckung vom Außenrohr und ein damit verbundenes Herausrutschen des Signals aus dem Außenrohr wird verhindert.

Bei einer vorteilhaften Weiterbildung des erfindungsgemäßen Signalmittels ist der Abdeckung eine Sollbruchstelle zugeordnet. Die Sollbruchstelle gewährleistet beim Zünden der Signalrakete das Heraustreten des Signals mit möglichst geringem Widerstand. Die Abdeckung läßt sich leicht vom Außenrohr lösen bzw. absprengen, und dadurch der Rückstoß beim Abfeuern des Signalmittels verringern.

Bevorzugte Weiterbildungen der Erfindung ergeben sich aus den Unteransprüchen und der Beschreibung. Nachfolgend werden Ausführungsbeispiele der Erfindung anhand der Zeichnung näher erläutert. In der Zeichnung zeigen:
- Fig. 1: einen Längsschnitt durch eine aufrechte Fallschirmsignalrakete,
- Fig. 2: einen Längsschnitt durch ein Außenrohr der Fallschirmsignalrakete gemäß Fig. 1,
- Fig. 3: einen vergrößerten Teil-Längsschnitt durch einen Verschluß der Fallschirmsignalrakete nach einem ersten Ausführungsbeispiel der Erfindung,
- Fig. 4: einen Verschluß der Fallschirmsignalrakete nach einem zweiten Ausführungsbeispiel der Erfindung nach einem Ausschnitt IV der Fig. 2 in einer Ansicht analog zur Fig. 3,
- Fig. 5: den Verschluß der Fallschirmsignalrakete gemäß Fig. 6 im verformten Zustand,
- Fig. 6: einen Verschluß der Fallschirmsignalrakete nach einem dritten Ausführungsbeispiel der Erfindung in einer Ansicht analog zu den Fig. 3 und 4, und
- Fig. 7: einen Querschnitt VII-VII durch den Verschluß der Fallschirmsignalrakete gemäß Fig. 6.

Die Fig. 1 zeigt ein als Fallschirmsignalrakete 10 ausgebildetes Signalmittel. Ein längliches zylindrisches Außenrohr 11 der Fallschirmsignalrakete 10 verfügt über zwei einander gegenüberliegende Stirnseiten 12, 13. Die untere Stirnseite 13 verfügt über eine Öffnung 14. Die Öffnung 14 ist durch einen lösbar mit dem Außenrohr 11 verbundenen Boden 15 verschlossen, dem ein manuell zu betätigender Auslöser 16 für die Zündung zugeordnet ist. In Richtung des Raketenabschusses (Pfeil 17) gesehen befindet sich über dem Boden 15 ein Treibsatz 18 und darüber ein Signal, nämlich ein Sternsatz 19, mit einem darüber gefaltet angeordneten Fallschirm 20. Der oberen Stirnseite 12 des Außenrohrs 11 ist ein erfindungsgemäß ausgebildeter Verschluß 21 zugeordnet. Im übrigen sind dem Treibsatz 18 und dem Sternsatz 19 noch in ansich bekannter Weise ausgebildete Anfeuerungen, Verzögerungssätze und Zwischensätze zugeordnet, die hier nicht näher beschrieben werden.

Ein Verschluß 29 nach einem ersten Ausführungsbeispiel der Erfindung besteht aus einer Abdeckung 30, die mit einer Wandung 33 des Außenrohrs 11 einstückig ausgebildet ist (Fig. 3). Die Abdeckung 30 besteht aus zwei Abschnitten, nämlich einem unteren, zylindrischen Abschnitt 31 und einem oberen, kegelförmigen Abschnitt 32.

In dem unteren, zylindrischen Abschnitt 31 ist der Abdeckung 30 eine Einschnürung 34 zugeordnet. Die Einschnürung 34 ist als umlaufende, außen von einer Wandung 35 des unteren Abschnitts 31 ausgehende, Nut ausgebildet. Die Tiefe der Einschnürung 34 ist um ein mehrfaches größer als die Dicke der Wandung 33 des Außenrohrs 11. Vorzugsweise verfügt die Tiefe der Einschnürung 34 über etwa das Dreifache der Dicke der Wandung 33. Die Breite der Einschnürung 34 ist derart bemessen, daß bei einer Krafteinwirkung entgegengesetzt zur Richtung des Raketenabschusses die Verformung der Abdeckung 30 stets im elastischen Bereich bleibt. Des weiteren ist die Einschnürung 34 mit geringem Abstand zu einer Bodenwandung 36 der Abdeckung 30 angeordnet. Dadurch entsteht in einem Übergangsbereich 37 zwischen Abdeckung 30 und Wandung 33 eine Sollbruchstelle 38. Die Sollbruchstelle 38 bzw. der Abstand der Einschnürung 34 von der Bodenwandung 36 ist geringer als die Dicke der Wandung 33, und zwar derart, daß sich beim Zünden der Fallschirmsignalrakete 10 der Verschluß 29 leicht absprengen läßt.

Die Fig. 4 und 5 zeigen den Verschluß 21, der auch in den Fig. 1 und 2 dargestellt ist. Der Verschluß 21 besteht aus einer Abdeckung 49, die einstückig mit einer Wandung 50 des Außenrohrs 11 ausgebildet ist. Die Abdeckung 49 besteht aus einem unteren, zylindrischen Abschnitt 51 und einem oberen, kegelförmigen Abschnitt 52. Dem unteren Abschnitt 51 sind eine Einschnürung 53 und eine Einkerbung 54 zugeordnet. Die Einschnürung 53 ist von einer Wandung 55 der Abdeckung 49 ausgehend als umlaufende Nut ausgebildet. Die Ausbildung und Bemessung der Einschnürung 53 erfolgt analog zur Einschnürung 34 der Fig. 3. Die Einkerbung 54 ist ausgehend von einer Bodenwandung 56 der Abdeckung 49 einem Randbereich 57 derselben zugeordnet. Die Einkerbung 54 ist im Querschnitt V-förmig ausgebildet, wobei ein Schenkel der Einkerbung 54 durch die Wandung 50 gebildet wird. Die Einkerbung 54 ist demzufolge im Übergangsbereich (Randbereich 57) zwischen Abdeckung 49 und Wandung 50 angeordnet. Die Tiefe der Einkerbung 54 ist derart bemessen, daß im Übergangsbereich eine definierte Sollbruchstelle 58 entsteht. Die Einkerbung 54 verfügt über einen Öffnungswinkel von 10° - 50°, vorzugsweise 30°. Der Öffnungswinkel von 30° hat sich unter dem Gesichtspunkt einer rückstoßfreien Absprengung des Verschlusses 21 als besonders günstig erwiesen.

Fig. 5 zeigt die Wirkungsweise des erfindungsgemäß ausgebildeten Verschlusses 21 gemäß Fig. 4, bei einer Krafteinwirkung entgegengesetzt der Richtung (Pfeil 17) des Raketenabschusses (beispielsweise durch einen Fall der Fallschirmsignalrakete 10 auf den Verschluß 21). Bei einer solchen Krafteinwirkung wird die Abdeckung 49 derart verformt, daß diese nach unten, d.h. in Richtung der Krafteinwirkung, nachgibt. Die Verformung der Abdeckung 49 wird durch die Breite der Einschnürung 53 begrenzt. Bei maximaler Verformung der Abdeckung 49 wird im Bereich der Wandung 50 des Außenrohrs 11 die Einschnürung 53 derart zusammengedrückt, daß Abschnitte gegenüberliegender Wandungen 59, 60 der Einschnürung 53 aufeinander liegen. Außerhalb des Bereichs der Wandung 50 bildet die Einschnürung 53 einen Hohlraum 61. Durch die oben geschilderte Ausgestaltung der Einschnürung 53 wird ein durch die Wandung 50 und das Ende der Nut begrenzter Kreisring der Abdeckung 49 gezielt verformt. Die Tiefe der Einschnürung 53 bzw. Nut bestimmt die Breite des Kreisrings. In Verbindung mit der Breite der Einschürung 53 gewährleistet die Tiefe derselben, daß die Verformung der Abdeckung 49 bzw. des Kreisrings begrenzt wird und stets im elastischen Bereich bleibt, so daß die Sollbruchstelle 58 nicht bricht.

Eine unter fertigungstechnischen Gesichtspunkten bevorzugte Ausgestaltung eines Verschlusses 62 zeigen die Fig. 6 und 7. Der Verschluß 62 besteht aus einer Abdeckung 63, die mit einer Wandung 64 des Außenrohrs einstückig verbunden ist. Die Abdeckung 63 besteht aus einem unteren, zylindrischen Abschnitt 65 und einem oberen, kegelförmigen Abschnitt 66. Analog zu dem Verschluß 21 gemäß Fig. 4 sind dem unteren Abschnitt 65 eine Einschnürung 67 und eine Einkerbung 68 zugeordnet. Im Unterschied zum Ausführungsbeispiel gemäß Fig. 4 ist die Einschnürung 67 in besonderer Weise ausgebildet. Ausgehend von einer Wandung 69 der Abdeckung 63 ist die Einschnürung 67 als umlaufende Nut ausgebildet. Die Tiefe der Einschnürung 67 ist um ein mehrfaches, insbesondere um ein zweifaches, größer als die Dicke der Wandung 64 des Außenrohrs. Die Breite der Einschnürung ist jedoch aus fertigungstechnischen Gegebenheiten dicker ausgebildet, als beim Ausführungsbeispiel gemäß Fig. 4. Damit die Einschnürung 67 jedoch ihre Funktionalität zur Verformungsbegrenzung der Abdeckung 63 beibehält, sind derselben Stege 70 zugeordnet. Die Stege 70 sind über den Umfang der Einschnürung 67 um einen Winkel von annähernd 90° gegeneinander versetzt. Die Stege 70 begrenzen bei einer Krafteinwirkung entgegengesetzt zur Richtung des Raketenabschusses die Verformung der Abdeckung 63 und halten diese stets im elastischen Bereich.

Die zuvor erörterte Erfindung kann auch bei anderen Signalmitteln, beispielsweise Signalpatronen, zur Anwendung kommen. Das Abfeuern des Signals erfolgt bei Signalpatronen nicht aus einem Außenrohr, sondern aus einer Patronenhülse. Die Ausgestaltung eines Verschlusses der Patronenhülse kann analog zu den Ausführungsbeispielen nach den Fig. 3 - 7 sein.

## Patentansprüche

1. Signalmittel, insbesondere Signalrakete, mit einem Außenrohr (11) zur Aufnahme mindestens eines Signals, mit einer einstückig mit dem Außenrohr (11) verbundenen Abdeckung (30, 49, 63), die eine Bodenwandung (36, 56) zum Verschließen der zur Abdeckung (30, 49, 63) weisenden Stirnseite (12) des Außenrohrs (11) aufweist, und mit einer umlaufenden Einschnürung (34, 53, 67) in der Abdeckung (30, 49, 63), deren Abstand von der Bodenwandung (36, 56) oder einer tiefsten Stelle einer Einkerbung (54, 68) in der Bodenwandung (56) geringer als die Dicke einer Wandung (33, 50, 64) des Außenrohrs (11) ist zur elastischen Verformbarkeit der Abdeckung (30, 49, 63) bei einer auf sie einwirkenden Belastung.

2. Signalmittel nach Anspruch 1, dadurch gekennzeichnet, daß die Tiefe der Einschnürung (34, 53, 67) um ein mehrfaches, vorzugsweise ein zweifaches, größer ist, als die Dicke der Wandung (33, 50, 64) des Außenrohrs (11).

3. Signalmittel nach Anspruch 1 oder 2, dadurch gekennzeichnet, daß die Einschnürung (34, 53, 67) einer seitlichen Wandung (35, 55, 69) der Abdeckung (30, 49, 63) zugeordnet ist.

4. Signalmittel nach einem der vorhergehenden Ansprüche, dadurch gekennzeichnet, daß die Einschnürung (34, 53, 67) als eine umlaufende Nut ausgebildet ist.

5. Signalmittel nach einem der vorhergehenden Ansprüche, gekennzeichnet durch Stege (70) im Bereich der als Nut ausgebildeten Einschnürung (67), wobei die Stege (70) die elastische Verformung der Abdeckung (63) begrenzen.

6. Signalmittel nach einem der vorhergehenden Ansprüche, dadurch gekennzeichnet, daß der Abdeckung (30, 49, 63) und/oder einem der Abdeckung (30, 49, 63) zugeordneten Endbereich des Außenrohrs (11) eine Sollbruchstelle (38, 58) zugeordnet ist.

7. Signalmittel nach Anspruch 6, dadurch gekennzeichnet, daß die Sollbruchstelle (58) durch eine umlaufende Einkerbung (54, 68) gebildet ist, wobei die Einkerbung (54, 68) einer Bodenwandung (56) der Abdeckung (49, 63) zugeordnet ist.

8. Signalmittel nach Anspruch 7, dadurch gekennzeichnet, daß die Einkerbung (54, 68) einem Randbereich (57) der Bodenwandung (56), benachbart einer Wandung (50, 64) des Außenrohrs (11) zugeordnet ist.

9. Signalmittel nach Anspruch 7 oder 8, dadurch gekennzeichnet, daß die Einkerbung (54, 68) einen Öffnungswinkel von 10° bis 50°, insbesondere 30°, aufweist.

## Claims

1. Signalling means, in particular a signalling rocket, having an outer tube (11) for holding at least one signal, having a cover (30, 49, 63) which is integrally connected to the outer tube (11) and has a bottom wall (36, 56) for closing that end (12) of the outer tube (11) which points towards the cover (30, 49, 63), and having a circumferential constriction (34, 53, 67) in the cover (30, 49 63), whose distance from the bottom wall (36, 56) or from a lowest point of a notch (54, 68) in the bottom wall (56) is less than the thickness of a wall (33, 50, 64) of the outer tube (11) in order to allow the cover (30, 49, 63) to deform elastically when a load acts on it.

2. Signalling means according to Claim 1, characterized in that the depth of the constriction (34, 53, 67) is greater by a plurality of times, preferably twice, than the thickness of the wall (33, 50, 64) of the outer tube (11).

3. Signalling means according to Claim 1 or 2, characterized in that the constriction (34, 53, 67) is associated with a side wall (35, 55, 69) of the cover (30, 49, 63).

4. Signalling means according to one of the preceding claims, characterized in that the constriction (34, 53, 67) is in the form of a circumferential groove.

5. Signalling means according to one of the preceding claims, characterized by webs (70) in the region of the constriction (67) which is in the form of a groove, with the webs (70) limiting the elastic deformation of the cover (63).

6. Signalling means according to one of the preceding claims, characterized in that a weak point (38, 58) is associated with the cover (30, 49, 63) and/or with an end region of the outer tube (11) which is associated with the cover (30, 49, 63).

7. Signalling means according to Claim 6, characterized in that the weak point (58) is formed by a circumferential notch (54, 68), with the notch (54, 68) being associated with a bottom wall (56) of the cover (49, 63).

8. Signalling means according to Claim 7, characterized in that the notch (54, 68) is associated with an edge region (57) of the bottom wall (56), adjacent to a wall (50, 64) of the outer tube (11).

9. Signalling means according to Claim 7 or 8, characterized in that the notch (54, 68) has a notch angle of 10° to 50°, in particular 30°.

## Revendications

1. Moyen de signalisation, en particulier fusée de signalisation, comportant un tube extérieur (11) destiné à recevoir au moins un signal, un couvercle (30, 49, 63) qui est joint au tube extérieur (11) de façon à faire corps avec celui-ci et présente une paroi de fond (36, 56) pour l'obturation du côté frontal (12) du tube extérieur (11) dirigé vers le couvercle (30, 49, 63), et une gorge périphérique (34, 53, 67) faite dans le couvercle (30, 49, 63) et dont la distance de la paroi de fond (36, 56) ou d'un point le plus profond d'une encoche (54, 68) faite dans la paroi de fond (56) est inférieure à l'épaisseur d'une paroi (33, 50, 64) du tube extérieur (11) pour assurer la déformabilité élastique du couvercle (30, 49, 63) lorsqu'une charge agit sur celui-ci.

2. Moyen de signalisation selon la revendication 1, caractérisé par le fait que la profondeur de la gorge (34, 53, 67) est beaucoup plus grande, de préférence deux fois plus grande, que l'épaisseur de la paroi (33, 50, 64) du tube extérieur (11).

3. Moyen de signalisation selon l'une des revendications 1 et 2, caractérisé par le fait que la gorge (34, 53, 67) est associée à une paroi latérale (35, 55, 69) du couvercle (30, 49, 63).

4. Moyen de signalisation selon l'une des revendications précédentes, caractérisé par le fait que la gorge (34, 53, 67) est constituée d'une rainure périphérique.

5. Moyen de signalisation selon l'une des revendications précédentes, caractérisé par des barrettes (70) placées dans la zone de la gorge constituée d'une rainure (67) qui limitent la déformation élastique du couvercle (63).

6. Moyen de signalisation selon l'une des revendications précédentes, caractérisé par le fait qu'au couvercle (30, 49, 63) et/ou à une partie d'extrémité du tube extérieur (11) associée au couvercle (30, 49, 63) est associé un endroit de rupture (38, 58).

7. Moyen de signalisation selon la revendication 6, caractérisé par le fait que l'endroit de rupture (58) est formé par une encoche périphérique (54, 68), cette encoche (54, 68) étant associée à une paroi de fond (56) du couvercle (49, 63).

8. Moyen de signalisation selon la revendication 7, caractérisé par le fait que l'encoche (54, 68) est associée à une partie de bord (57) de la paroi de fond (56) voisine d'une paroi (50, 64) du tube extérieur (11).

9. Moyen de signalisation selon l'une des revendications 7 et 8, caractérisé par le fait que l'encoche (54, 68) a un angle d'ouverture de 10° à 50°, en particulier de 30°.
